# FASCICULE DE BREVET EUROPEEN

(11) **EP 1 266 723 B1**
(45) Date de publication et mention de la délivrance du brevet: **15.11.2006**
(21) Numéro de dépôt: 02291448.5
(22) Date de dépôt: 11.06.2002
(51) Int. Cl.: B24B 13/005, B24B 9/14

(54) **Dispositif de serrage d'un verre ophtalmique**
Werkstückhalter für eine Augenoptik
Blocking means for an ophthalmic optic

(30) Priorité: 15.06.2001 FR 0107875
(43) Date de publication de la demande: 18.12.2002
(73) Titulaire: ESSILOR INTERNATIONAL (COMPAGNIE GENERALE D'OPTIQUE), 94220 Charenton le Pont (FR)
(72) Inventeur: Guillermin, Laurent, 43000 Montpellier (FR)
(74) Mandataire: Santarelli

(56) Documents cités:
- WO-A-00/03838
- WO-A-94/02286
- FR-A- 2 366 103
- US-A- 3 100 955

## Description

L'invention se rapporte à un dispositif de serrage d'un verre ophtalmique selon le préambule de la revendication 1, apte à permettre la manipulation de ce dernier pendant son détourage, par exemple réalisé par meulage, en vue d'adapter son contour à celui du cadre de la monture choisie. L'invention concerne plus particulièrement un perfectionnement apporté à au moins une butée d'entraînement équipant ce dispositif. L'invention trouve son application privilégiée pour le détourage d'un verre ophtalmique présentant une couche superficielle à énergie de surface très faible facilitant le nettoyage dudit verre.

Le détourage d'un verre ophtalmique par meulage nécessite de serrer et maintenir le verre entre deux arbres coaxiaux dont les extrémités sont munies de butées d'entraînement, présentant chacune une garniture en matériau souple, suffisamment épaisse pour s'adapter à des différences de géométrie entre les différents verres. Classiquement, les références d'usinage du verre sont données par un accessoire destiné à constituer l'une des butées d'entraînement précitées, c'est-à-dire à être rapporté à l'extrémité de l'un des arbres. Cet accessoire en matériau élastomère est collé sur la face avant du verre ophtalmique en un emplacement qui dépend notamment des caractéristiques optiques du verre et de données représentatives de la morphologie du porteur. Le collage se fait au moyen d'un adhésif double face. Une fois le verre positionné, par cet accessoire formant butée d'entraînement, à une extrémité de l'un des arbres, il est serré par la butée d'entraînement montée à l'extrémité de l'autre arbre. Cette dernière est généralement montée sur rotule. Cette solution présente plusieurs inconvénients. D'une part, le coefficient d'adhérence entre le matériau élastomère et le verre est relativement faible et ce problème a tendance à s'aggraver du fait de la généralisation des revêtements de surface facilitant le nettoyage et présentant de ce fait une énergie de surface très faible. D'autre part, l'épaisseur de l'élastomère étant relativement importante, les butées d'entraînement ont tendance à se déformer en torsion lorsqu'on soumet le verre aux efforts d'usinage. Il peut en résulter une perte de référence du verre à meuler, ce qui se traduit principalement par des défauts d'axage et parfois de centrage. L'invention permet de surmonter ces inconvénients.

Plus précisément, l'invention concerne un dispositif de serrage d'un verre ophtalmique pour le détourage de ce dernier, selon la revendication 1.

Le dispositif peut comporter, ou être utilisé avec, un accessoire formant butée d'entraînement adaptable à l'extrémité de l'un des arbres, conforme à la technique antérieure. Dans ce cas, l'autre butée d'entraînement coopérant avec la face arrière du verre est du type défini ci-dessus, conforme à l'invention. Il est aussi envisageable que l'accessoire amovible formant butée d'entraînement soit conforme à l'invention. Dans ce cas, ladite surface d'application est munie d'un revêtement autocollant double face.

L'invention s'applique aussi à un dispositif de serrage d'un verre ophtalmique à positionnement automatique et dans ce cas, les deux arbres sont munis chacun d'une butée d'entraînement conforme à l'invention. Lorsque les deux arbres sont sollicités l'un vers l'autre, axialement, chaque butée d'entraînement se déforme pour venir épouser la forme du verre.

La forme initiale (à l'état non contraint) de la collerette est différente de celle de la surface du verre sur laquelle elle doit s'appliquer. Sous l'effet de l'effort axial, la collerette fléchit librement du fait qu'elle n'est adossée à aucun élément rigide formant butée. Ce fléchissement élastique (provoquant la déformation de la collerette) contribue à la bonne répartition de l'effort de serrage.

On notera, à propos de l'état de la technique, que le document WO 00/03838 décrit un dispositif comportant un élément d'entraînement en polyuréthane dont le fléchissement est empêché par des éléments de centrage formant butée tandis que le bloc de montage décrit dans le document FR 2 366 103 comporte un voile déformable prolongé par des couronnes annulaires et un cône de centrage, ce voile étant déformé directement par la pression d'un bras support et non par fléchissement libre, seul le voile déformable étant en contact avec la lentille, sans qu'il ait de pion central en contact avec la lentille.

Comme on le verra plus loin, l'épaisseur de la collerette est calculée pour obtenir une pression relativement constante sur toute la zone de contact. Avantageusement, lorsque la butée d'entraînement est destinée à coopérer avec la face arrière d'un verre ophtalmique, on lui donne une surface d'application sensiblement plane à l'état non contraint. Avantageusement encore, lorsqu'une telle butée d'entraînement est destinée à coopérer avec la face avant du verre ophtalmique, on lui donne une surface concave à l'état non contraint.

Selon une autre caractéristique avantageuse, ladite surface d'application peut être recouverte d'une garniture mince en matière plastique ou en matériau élastomère, l'épaisseur de cette garniture sera de préférence de l'ordre de 1 à 2 mm. En outre, le matériau utilisé permet en toute circonstance de conserver les références d'usinage. A titre d'exemple, ledit revêtement mince peut être un P.V.C. souple ou du néoprène.

Dans le cas où la butée d'entraînement constitue un accessoire de positionnement que l'on vient placer sur la face avant du verre, ladite surface d'application est pourvue d'une couche adhésive telle qu'un revêtement autocollant double face. Cette couche adhésive peut remplacer la garniture mince en matière plastique ou matériau élastomère.

Généralement, la collerette de la butée d'entraînement aura un contour circulaire. Cependant, pour le meulage d'un verre étroit (type demi-lune, par exemple) la collerette d'une telle butée d'entraînement pourra avoir un contour oblong. La collerette et le pion sont de préférence réalisés d'un seul tenant et dans un même matériau. Des résultats satisfaisants ont été utilisés en utilisant du polyoxyméthylène. Dans ce mode de réalisation en polyoxyméthylène, la collerette a une épaisseur de l'ordre de 1,5 mm.

L'invention sera mieux comprise et d'autres avantages de celle-ci apparaîtront plus clairement à la lumière de la description qui va suivre, donnée uniquement à titre d'exemple et faite en référence aux dessins annexés dans lesquels :
- la figure 1 est une vue schématique partielle d'un dispositif de serrage d'un verre ophtalmique conforme à l'invention, montrant les formes des butées d'entraînement avant serrage de part et d'autre du verre ; et
- la figure 2 est une vue analogue à la figure 1 montrant les formes des butées d'entraînement après serrage.

Le dispositif de serrage 11 partiellement représenté comporte deux arbres 12, 14 alignés axialement et susceptibles d'être rapprochés en direction l'un de l'autre. Chaque arbre 12, 14 porte à son extrémité une butée d'entraînement 16a, 16b respectivement. Un verre ophtalmique 20 est susceptible d'être serré entre ces deux butées. Par ailleurs, on sait que le dispositif de serrage 11 est, de façon classique, susceptible de se déplacer en regard d'une meule (non représentée). D'autre part, après serrage, les deux arbres 12, 14 sont entraînés en rotation de façon à pouvoir faire tourner le verre ophtalmique 20 par rapport à la meule. C'est en contrôlant la rotation du verre ainsi que l'éloignement entre l'axe commun des deux arbres et l'axe de rotation de la meule que l'on peut donner au verre ophtalmique le contour voulu. Dans l'exemple représenté, le dispositif de serrage 11 est à positionnement automatique, c'est-à-dire que le verre ophtalmique porté par un support non représenté est positionné par rapport à l'axe commun des deux arbres pour que le centre de la zone de serrage coïncide avec un point prédéterminé du verre ophtalmique dépendant notamment de caractéristiques propres à ce verre et de caractéristiques représentatives de la morphologie du porteur. Classiquement, le point de serrage correspond également au centre du rectangle dans lequel s'inscrit le cadre de la monture, encore appelé cercle.

Comme représenté, chaque butée d'entraînement 16a, 16b comprend un pion central 24a, 24b, relativement non déformable, prolongé extérieurement par une collerette 26a, 26b élastiquement déformable. Chaque collerette est en matière plastique semi-rigide et par conséquent susceptible de fléchir élastiquement et librement (n'étant pas maintenue) lorsqu'elle est appliquée à force contre le verre. Une telle collerette est conformée pour présenter une surface d'application 28a, 28b apte à entrer en contact avec le verre et à épouser la forme de ce dernier sous l'effet d'un effort de serrage appliqué à la butée correspondante, au moment du rapprochement des deux arbres. Après serrage, la configuration est celle qui est représentée sur la figure 2. Dans l'exemple, la surface d'application appartient pour sa partie périphérique à ladite collerette et pour sa partie la plus centrale au pion lui-même. Cependant, il n'y a pas de solution de continuité entre la partie de la surface d'application 28a, 28b qui appartient à la collerette 26a, 26b et celle qui appartient au pion 24a, 24b. De plus, dans l'exemple, la surface d'application de chaque butée d'entraînement est recouverte d'une garniture mince 30 en matière plastique ou matériau élastomère. L'épaisseur de cette garniture est de l'ordre de 1 à 2 mm. Il s'agit par exemple d'un P.V.C. souple ou d'un néoprène.

Comme on peut le voir sur la figure 1, les deux butées d'entraînement 16a, 16b n'ont pas exactement la même forme. La butée 16a qui est destinée à coopérer avec la face avant du verre ophtalmique a une surface d'application 28a concave à l'état non contraint. La butée 16b qui est destinée à coopérer avec la face arrière du verre ophtalmique a une surface d'application 28b sensiblement plane à l'état non contraint. Dans le cas d'un dispositif à positionnement manuel où la butée d'entraînement solidaire de l'arbre 12 est en fait un accessoire amovible susceptible d'être collé, avant montage et serrage, sur la surface avant du verre ophtalmique 20, la garniture mince 30 en matière plastique ou matériau élastomère peut être remplacée par un adhésif double face. En effet, un tel adhésif aura un comportement comparable à celui de la garniture mince en matière plastique ou matériau élastomère de l'autre butée d'entraînement 16b pendant le détourage du verre, c'est-à-dire qu'il s'opposera efficacement à toute déformation en torsion et empêchera par conséquent toute perte de la référence de positionnement.

Pour chaque butée d'entraînement 16a, 16b, la partie centrale de la surface d'application 28a, 28b est évidée, le pion central présentant un perçage axial. En outre, la collerette et le pion sont réalisés d'un seul tenant dans un même matériau. A ce jour, des résultats satisfaisants ont été obtenus en réalisant la butée dans du polyoxyméthylène présentant un module d'élasticité E = 2900 N/mm². De bons résultats sont obtenus en choisissant une épaisseur h de la collerette égale à : $h = 1 , 5 mm .$

De façon plus générale, en fonction de la force de serrage F de la flèche w désirée (en mm) de l'extérieur de la collerette quand une force F est exercée et du module d'élasticité E (en N/mm²) du matériau choisi, l'épaisseur approximative de la collerette est donnée par : $h = \sqrt{\frac{12 \left(1-ν\right) F {a}^{3}}{2 π b E w}} \left(\frac{α β}{γ}ε\right) ,$ où a est le rayon extérieur de la collerette et b est le rayon intérieur de la collerette (en mm), ν étant le coefficient de Poisson du matériau (en général 0,3).
les paramètres α β γ et ε sont donnés par les relations suivantes $α = \frac{1}{4} \left[1-{\left(\frac{b}{a}\right)}^{2}\left(1+2ln\left(\frac{a}{b}\right)\right)\right]$ $β = \frac{b}{a} \left[\frac{1 + ν}{2}ln\left(\frac{a}{b}\right)+\frac{1 - ν}{4}\left(1-{\left(\frac{b}{a}\right)}^{2}\right)\right]$ $γ = \frac{1}{2} \left[1+ν+\left(1-ν\right){\left(\frac{h}{a}\right)}^{2}\right]$ $ε = \frac{b}{4 a} \left[\left({\left(\frac{b}{a}\right)}^{2}+1\right)ln\left(\frac{a}{b}\right)+{\left(\frac{b}{a}\right)}^{2}-1\right]$

Pour ce qui concerne la garniture mince permettant de renforcer l'adhérence on choisira une matière plastique ou un élastomère ayant le coefficient d'adhérence avec le verre le plus élevé possible. Les deux matériaux indiqués ci-dessus donnent satisfaction. La dureté de ce matériau sera choisie inférieure, de préférence, à 90 Shores.

## Revendications

1. Dispositif de serrage d'un verre ophtalmique pour le détourage de ce dernier, comportant au moins une butée d'entraînement (16a, 16b) comprenant un pion central (24a, 24b) relativement non déformable prolongé extérieurement par une collerette (26a, 26b) en matériau semi-rigide, élastiquement déformable, où au moins ladite collerette est conformée pour présenter une surface d'application (28a, 28b) apte à entrer en contact avec ledit verre et à se déformer pour épouser la forme de ce dernier, **caractérisé en ce que** ladite surface se déforme par fléchissement libre, sous l'effet d'un effort de serrage appliqué à ladite butée, du fait que cette collerette n'est adossée à aucun élément rigide formant butée.

2. Dispositif selon la revendication 1, **caractérisé en ce que** ladite surface d'application (28a, 28b) appartient à ladite collerette, pour sa partie périphérique et audit pion, pour sa partie la plus centrale.

3. Dispositif selon la revendication 1 ou 2, **caractérisé en ce que** ladite surface d'application est recouverte d'une garniture mince (30) en matière plastique ou matériau élastomère.

4. Dispositif selon la revendication 3, **caractérisé en ce que** l'épaisseur de ladite garniture mince (30) est de l'ordre de 1 à 2 mm.

5. Dispositif selon la revendication 3 ou 4, **caractérisé en ce que** ladite garniture mince (30) est réalisée dans un P.V.C. souple.

6. Dispositif selon la revendication 3 ou 4, **caractérisé en ce que** ladite garniture mince (30) est réalisée en néoprène.

7. Dispositif selon l'une des revendications précédentes, **caractérisé en ce que** ladite surface d'application comporte une couche adhésive.

8. Dispositif selon l'une des revendications précédentes, **caractérisé en ce qu'**une telle butée d'entraînement (16b) destinée à coopérer avec la face arrière d'un verre ophtalmique, a une surface sensiblement plane à l'état non contraint.

9. Dispositif selon l'une des revendications précédentes, **caractérisé en ce qu'**une telle butée d'entraînement (16a), destinée à coopérer avec la face avant d'un verre ophtalmique, a une surface concave à l'état non contraint.

10. Dispositif selon l'une des revendications précédentes, **caractérisé en ce que** la collerette d'une telle butée d'entraînement a un contour oblong.

11. Dispositif selon l'une des revendications précédentes, **caractérisé en ce que** ladite collerette (26a, 26b) et ledit pion (24a, 24b)sont réalisés d'un seul tenant dans un même matériau.

12. Dispositif selon la revendication 11, **caractérisé en ce que** ledit matériau est du polyoxyméthylène.

13. Dispositif selon la revendication 12, **caractérisé en ce que en ce que** l'épaisseur de ladite collerette est de l'ordre de 1,5 mm.

## Claims

1. A device for clamping an ophthalmic lens for edging it, including at least one driving abutment (16a, 16b) including a relatively non-deformable central peg (24a, 24b) extended externally by a semi-rigid elastically deformable material flange (26a, 26b) in which at least said flange is conformed to have an application surface (28a, 28b) adapted to come into contact with said lens and to be deformed to espouse the shape thereof, **characterised in that** said surface deforms by flexing freely under the effect of a clamping force applied to said abutment because the flange does not lean against any rigid element which forms an abutment.

2. A device according to claim 1, **characterised in that** a peripheral part of said application surface (28a, 28b) is part of said flange and its more central part is part of said peg.

3. A device according to claim 1 or claim 2, **characterised in that** said application surface is covered with a thin plastics material or elastomer material facing (30).

4. A device according to claim 3, **characterised in that** the thickness of said thin facing (30) is of the order of 1 to 2 mm.

5. A device according to claim 3 or claim 4, **characterised in that** said thin facing (30) is made of flexible PVC.

6. A device according to claim 3 or claim 4, **characterised in that** said thin facing (30) is made of neoprene.

7. A device according to any preceding claim, **characterised in that** said application surface includes an adhesive layer.

8. A device according to any preceding claim, **characterised in that** a driving abutment (16b) adapted to cooperate with the rear face of an ophthalmic lens has a substantially plane surface in the unstressed state.

9. A device according to any preceding claim, **characterised in that** a driving abutment (16a) adapted to cooperate with the front face of an ophthalmic lens has a concave surface in the unstressed state.

10. A device according to any preceding claim, **characterised in that** the driving abutment flange has an oblong contour.

11. A device according to any preceding claim, **characterised in that** said flange (26a, 26b) and said peg (24a, 24b) are made in one piece from the same material.

12. A device according to claim 11, **characterised in that** said material is polyoxymethylene.

13. A device according to claim 12, **characterised in that** the thickness of said flange is of the order of 1.5 mm.

## Patentansprüche

1. Vorrichtung zum Einspannen eines ophthalmologischen Glases zu dessen Bearbeitung, umfassend zumindest einen Halterungs-Anschlag (16a, 16b), welcher einen relativ un-deformierbaren Zentral-Zapfen (24a, 24b) umfasst, welcher außen mit einem Kragen (26a, 26b) aus halb-steifem, elastisch deformierbaren Material verlängert ist, wobei zumindest der Kragen dazu angepasst ist, eine Applikations-Fläche (28a, 28b) aufzuweisen, welche dazu geeignet ist, mit dem Glas in Kontakt zu treten, und sich zu deformieren, um sich an dessen Form anzupassen, **dadurch gekennzeichnet, dass** die Fläche sich durch freies Biegen, unter der Einwirkung einer auf den Anschlag ausgeübten Einspann-Kraft, deformiert, da dieser Kragen nicht mit einem steifen einen Anschlag bildenden Element, in Anlage ist.

2. Vorrichtung gemäß Anspruch 1, **dadurch gekennzeichnet, dass** die Applikationsfläche (28a, 28b) bezüglich ihres Umfang-Abschnitts dem Kragen, und bezüglich ihres zentralsten Abschnitts dem Zapfen zugeordnet ist.

3. Vorrichtung gemäß Anspruch 1 oder 2, **dadurch gekennzeichnet, dass** die Applikationsfläche von einem dünnen Belag (30) aus Plastik-Material oder Elastomer-Material bedeckt ist.

4. Vorrichtung gemäß Anspruch 3, **dadurch gekennzeichnet, dass** die Dicke des dünnen Belags (30) in der Größenordnung von 1 bis 2 mm liegt.

5. Vorrichtung gemäß Anspruch 3 oder 4, **dadurch gekennzeichnet, dass** der dünne Belag (30) aus/in einem nachgiebigen P.V.C. realisiert ist.

6. Vorrichtung gemäß Anspruch 3 oder 4, **dadurch gekennzeichnet, dass** der dünne Belag (30) in/aus Neopren realisiert ist.

7. Vorrichtung gemäß einem der vorangehenden Ansprüche, **dadurch gekennzeichnet, dass** die Applikationsfläche eine Haftschicht umfasst.

8. Vorrichtung gemäß einem der vorangehenden Ansprüche, **dadurch gekennzeichnet, dass** ein solcher Halterungs-Anschlag (16b), welcher zum Zusammenwirken mit der Rückseite eines ophthalmologischen Glases vorgesehen ist, in unbelastetem Zustand eine im Wesentlichen ebene Fläche aufweist.

9. Vorrichtung gemäß einem der vorangehenden Ansprüche, **dadurch gekennzeichnet, dass** ein solcher Halterungs-Anschlag (16a), welcher zum Zusammenwirken mit der Vorderseite eines ophthalmologischen Glases vorgesehen ist, in unbelastetem Zustand eine konkave Fläche aufweist.

10. Vorrichtung gemäß einem der vorangehenden Ansprüche, **dadurch gekennzeichnet, dass** der Kragen eines solchen Halterungs-Anschlags eine längliche Kontur aufweist.

11. Vorrichtung gemäß einem der vorangehenden Ansprüche, **dadurch gekennzeichnet, dass** der Kragen (26a, 26b) und der Zapfen (24a, 24b) einstückig in/aus einem gleichen Material realisiert sind.

12. Vorrichtung gemäß Anspruch 11, **dadurch gekennzeichnet, dass** das Material aus Polyoxymethylen ist.

13. Vorrichtung gemäß Anspruch 12, **dadurch gekennzeichnet, dass** die Dicke des Kragens in der Größenordnung von 1,5 mm ist.
